# EUROPÄISCHE PATENTSCHRIFT

(11) **EP 3 072 143 B1**
(45) Veröffentlichungstag und Bekanntmachung des Hinweises auf die Patenterteilung: **27.09.2017**
(21) Anmeldenummer: 14703039.9
(22) Anmeldetag: 21.01.2014
(51) Int. Cl.: H01H 9/54, H01H 33/59

(54) **VORRICHTUNG ZUM SCHALTEN EINES GLEICHSTROMS**
DEVICE FOR SWITCHING A DIRECT CURRENT
DISPOSITIF DE COMMUTATION D'UN COURANT CONTINU

(43) Veröffentlichungstag der Anmeldung: 28.09.2016
(73) Patentinhaber: Siemens Aktiengesellschaft, 80333 München (DE)
(72) Erfinder: DORN, Jörg, 96155 Buttenheim (DE); ERGIN, Dominik, 91083 Baiersdorf (DE); GAMBACH, Herbert, 91080 Uttenreuth (DE)
(86) Internationale Anmeldenummer: PCT/EP2014/051100
(87) Internationale Veröffentlichungsnummer: WO 2015/110142

(56) Entgegenhaltungen:
- WO-A1-2013/131580
- WO-A1-2013/131582
- WO-A1-2013/189524

## Beschreibung

Die Erfindung betrifft eine Vorrichtung zum Schalten eines Gleichstroms mit einem Betriebsstrompfad, der einen mechanischen Schalter aufweist, einem zu dem Betriebsstrompfad parallelgeschalteten Abschaltstrompfad, der einen leistungselektronischen Schalter aufweist, und einer Kommutierungseinrichtung, die ein Kommutieren des Gleichstroms von dem Betriebsstrompfad in den Abschaltstrompfad ermöglicht.

Weiterhin betrifft die Erfindung ein Verfahren zum Abschalten eines Gleichstroms bei einer derartigen Vorrichtung.

Eine Vorrichtung der eingangs genannten Art ist aus der internationalen Patentanmeldung WO 2013/131582 A1 bekannt. Bei dieser bekannten Vorrichtung weist die Kommutierungseinrichtung eine Reihenschaltung von zweipoligen Submodulen auf, wobei jedes Submodul über einen Energiespeicher und eine Leistungshalbleiterschaltung verfügt. Um die Energiespeicher der Submodule aufzuladen, ist ein Ladezweig vorgesehen, welcher den Hochspannungspotenzial aufweisenden Abschaltstrompfad mit Erdpotenzial verbindet. Die Energieversorgung der Kommutierungseinrichtung erfordert hier einen beträchtlichen Aufwand.

Der Erfindung liegt die Aufgabe zugrunde, eine Vorrichtung und ein Verfahren anzugeben, mit denen auf eine einfache und kostengünstige Art und Weise Gleichströme sicher geschaltet werden können. Diese Aufgabe wird erfindungsgemäß gelöst durch eine Vorrichtung nach dem Anspruch 1 und durch ein Verfahren nach dem Anspruch 12. Vorteilhafte Ausgestaltungen der Vorrichtung und des Verfahrens sind in den abhängigen Ansprüchen angegeben.

Offenbart wird eine Vorrichtung zum Schalten eines Gleichstroms mit einem Betriebsstrompfad, der einen mechanischen Schalter aufweist, einem zu dem Betriebsstrompfad parallelgeschalteten Abschaltstrompfad, der einen leistungselektronischen Schalter aufweist, und einer Kommutierungseinrichtung, die ein Kommutieren des Gleichstroms von dem Betriebsstrompfad in den Abschaltstrompfad ermöglicht, wobei die Kommutierungseinrichtung einen Transformator aufweist. Dabei ist besonders vorteilhaft, dass das Kommutieren des Gleichstroms von dem Betriebsstrompfad in den Abschaltstrompfad mittels eines Transformators erfolgt.

Die Vorrichtung kann so ausgestaltet sein, dass der Transformator eine erste Wicklung und eine zweite Wicklung aufweist, welche galvanisch getrennt sind. Dadurch wird vorteilhafterweise eine galvanische Trennung erreicht, so dass der Abschaltstrompfad galvanisch getrennt ist gegenüber den weiteren an den Transformator angeschlossenen Einheiten.

Die Vorrichtung kann auch so ausgestaltet sein, dass zwischen der ersten Wicklung und der zweiten Wicklung des Transformators eine hochspannungsfeste elektrische Isolierung angeordnet ist. Damit kann vorteilhafterweise eine große Potenzialdifferenz zwischen dem Abschaltstrompfad und den weiteren an den Transformator angeschlossenen Einheiten realisiert werden.

Die Vorrichtung kann auch so ausgestaltet sein, dass der Abschaltstrompfad eine Reihenschaltung von der zweiten Wicklung des Transformators und dem leistungselektronischen Schalter aufweist. Diese Ausgestaltung ermöglicht es vorteilhafterweise, mittels der zweiten Wicklung des Transformators eine Kommutierungsspannung in den Abschaltstrompfad einzubringen.

Die Vorrichtung kann auch so ausgestaltet sein, dass die erste Wicklung des Transformators mit einer Speiseeinheit verbunden ist, mittels der die an der zweiten Wicklung des Transformators auftretende Spannung beeinflusst, insbesondere eingestellt, werden kann. Bei dieser Ausgestaltung kann mit Hilfe der Speiseeinheit die an der zweiten Wicklung des Transformators auftretende Spannung (Kommutierungsspannung) beeinflusst bzw. eingestellt werden.

Die Vorrichtung kann vorteilhafterweise auch so ausgestaltet sein, dass die Speiseeinheit einen Umrichter aufweist. Mit Hilfe des Umrichters kann an die erste Wicklung des Transformators eine in weiten Grenzen veränderbare Spannung angelegt werden, so dass dadurch die an der zweiten Wicklung des Transformators auftretende Spannung in weiten Grenzen beeinflusst beziehungsweise eingestellt werden kann.

Die Vorrichtung kann auch so ausgestaltet sein, dass die Speiseeinheit einen Energiespeicher, insbesondere einen Kondensator, aufweist. Eine Speiseeinheit mit einem derartigen Energiespeicher ermöglicht vorteilhafterweise ein energieautarkes Arbeiten der Vorrichtung. Dies ist beispielsweise bei einem Stromausfall in einem Gleichstrom-Hochspannungsnetz, an das die Vorrichtung angeschlossen ist, besonders von Vorteil.

Die Vorrichtung kann dabei so ausgestaltet sein, dass der Energiespeicher zum Speichern der für das Kommutieren notwendigen elektrischen Energie eingerichtet ist. Dabei ist die elektrische Kapazität des Energiespeichers insbesondere so gewählt, dass der Energiespeicher eine ausreichend große elektrische Energie speichert, um den vollständigen Kommutierungsvorgang durchzuführen.

Die Vorrichtung kann auch so ausgestaltet sein, dass der leistungselektronische Schalter zum Leiten des Gleichstroms in beide Richtungen und zum Abschalten eines solchen Gleichstroms (d.h. zum Abschalten von in beide Richtungen fließenden Gleichströmen) ausgebildet ist. Dies ermöglicht es, mit der Vorrichtung einen Gleichstrom abzuschalten, die im Betriebsstrompfad in einer Richtung fließt. Bei Bedarf kann mit der Vorrichtung aber auch ein Gleichstrom abgeschaltet werden, die im Betriebsstrompfad in der entgegengesetzten Richtung fließt.

Die Vorrichtung kann dabei so aufgebaut sein, dass der leistungselektronische Schalter eine Antiseriell-Schaltung von mehreren Schaltmodulen aufweist. Dabei kann jedes Schaltmodul ein Schaltelement und eine antiparallel geschaltete Diode aufweisen. Das Schaltelement kann insbesondere ein Leistungshalbleiterschalter sein.

Die Vorrichtung kann auch so ausgestaltet sein, dass der Betriebsstrompfad und der Abschaltstrompfad Hochspannungspotential aufweisen, und die erste Wicklung des Transformators und die Speiseeinheit Niederspannungspotential aufweisen. Insbesondere können die erste Wicklung des Transformators und die Speiseeinheit mit Erdpotential verbunden sein. Dies ermöglicht vorteilhafterweise die Anwendung der Vorrichtung in Hochspannungsgleichstromnetzen, um in Zweigen dieser Hochspannungsgleichstromnetze Gleichströme abzuschalten.

Offenbart wird weiterhin ein Verfahren zum Abschalten eines Gleichstroms bei einer Vorrichtung mit
- einem Betriebsstrompfad, der einen mechanischen Schalter aufweist,
- einem zu dem Betriebsstrompfad parallelgeschalteten Abschaltstrompfad, der einen leistungselektronischen Schalter aufweist, und
- einer Kommutierungseinrichtung, die ein Kommutieren des Gleichstroms von dem Betriebsstrompfad in den Abschaltstrompfad ermöglicht und die einen Transformator aufweist, wobei bei dem Verfahren
- der Gleichstrom zunächst durch den Betriebsstrompfad fließt, wobei der mechanische Schalter geschlossen ist,
- mittels des Transformators in den Abschaltstrompfad eine Kommutierungsspannung eingebracht (eingeprägt) wird,
- aufgrund der Kommutierungsspannung ein durch den Abschaltstrompfad und den Betriebsstrompfad fließender Kommutierungsstrom erzeugt wird, wobei der Kommutierungsstrom im Betriebsstrompfad entgegengesetzt zu dem Gleichstrom gerichtet ist,
- aufgrund des Kommutierungsstroms der durch den Betriebsstrompfad fließende Strom verkleinert wird, und
- daraufhin der mechanische Schalter geöffnet wird.

Hierbei ist es insbesondere vorteilhaft, dass mittels des Transformators die Kommutierungsspannung in den Abschaltstrompfad eingebracht wird. Dies ermöglicht das Einbringen der Kommutierungsspannung in den Abschaltstrompfad bei einer mittels des Transformators realisierten galvanischen Trennung, insbesondere bei einer vollständigen Potenzialtrennung. Bei diesem Verfahren kann die Vorrichtung entsprechend allen oben angegebenen Varianten aufgebaut sein.

Das Verfahren kann so ausgestaltet sein, dass der mechanische Schalter erst dann geöffnet wird, wenn eine Kenngröße des durch den Betriebsstrompfad fließenden Stroms einen vorbestimmten Schwellwert unterschreitet. Insbesondere kann der mechanische Schalter erst dann geöffnet werden, wenn die Stromstärke des durch den Betriebsstrompfad fließenden Stroms einen vorbestimmten Schwellwert unterschreitet.

Eine derartige Kenngröße kann beispielsweise ein Messwert i(t) des durch den Betriebsstrompfad fließenden Stroms, ein Mittelwert des gemessenen Stroms während eines vorgegebenen Zeitintervalls oder ein anderer strombezogener Wert sein. Im Idealfall wird der mechanische Schalter erst dann geöffnet, wenn der durch den Betriebsstrompfad fließende Strom den Wert Null erreicht hat. Dann entsteht bei dem Öffnen des mechanischen Schalters kein Lichtbogen. In der Praxis kann der mechanische Schalter jedoch schon dann geöffnet werden, wenn der durch den Betriebsstrompfad fließende Strom einen vorgegebenen (kleinen) Schwellwert unterschreitet. Aufgrund des geringen dann noch fließenden Stroms wird bei dem mechanischen Schalter zwar ein (kleiner) Lichtbogen entstehen, der aber bei einer entsprechenden Lichtbogenfestigkeit des Schalters unschädlich ist.

Das Verfahren kann auch so ablaufen, dass (nachdem der mechanische Schalter geöffnet ist) der durch den Abschaltstrompfad fließende Strom mittels des leistungselektronischen Schalters abgeschaltet wird.

Damit wird der Gleichstrom, der von dem Betriebsstrompfad in den Abschaltstrompfad kommutiert ist, mittels des leistungselektronischen Schalters abgeschaltet, wodurch ein schnelles Abschalten des Gleichstroms möglich ist.

Das Verfahren kann auch so realisiert sein, dass der Betriebsstrompfad und der Abschaltstrompfad auf Hochspannungspotential betrieben werden, und die erste Wicklung des Transformators und die Speiseeinheit auf Niederspannungspotential betrieben werden, insbesondere mit Erdpotential verbunden sind.

Das Verfahren weist außerdem die Vorteile auf, die oben im Zusammenhang mit der Vorrichtung angegeben sind.

Im Folgenden wird die Erfindung anhand von Ausführungsbeispielen näher erläutert. Dazu ist in
- Figur 1: ein Prinzipschaltbild einer beispielhaften Vorrichtung, in
- Figur 2: ein detaillierteres Schaltbild der Vorrichtung, in
- Figur 3: ein Ausführungsbeispiel eines Schaltmoduls mit einem Leistungshalbleiterschalter und einer Freilaufdiode, in
- Figur 4: ein Ausführungsbeispiel eines leistungselektronischen Schalters mit mehreren Schaltmodulen, in
- Figur 5: ein weiteres Ausführungsbeispiel eines leistungselektronischen Schalters mit mehreren Schaltmodulen und in
- Figur 6: ein Ausführungsbeispiel eines Schaltmoduls, das als ein Bremsstellermodul ausgestaltet ist,
dargestellt.

In Figur 1 ist ein Ausführungsbeispiel einer Vorrichtung 1 zum Schalten eines Gleichstroms I1 dargestellt. Diese Vorrichtung 1 kann auch als ein Gleichstromschalter 1 bezeichnet werden. Die Vorrichtung 1 weist einen ersten Anschluss 3 auf, der elektrisch mit einem Betriebsstrompfad 5 verbunden ist. Der Betriebsstrompfad weist einen mechanischen Schalter 7 auf, dessen einer Kontakt mit dem ersten Anschluss 3 und dessen anderer Kontakt mit einem zweiten Anschluss 9 elektrisch verbunden ist. Der erste Anschluss 3 ist mit einem ersten Leiter 11 eines nicht weiter dargestellten Hochspannungs-Gleichstromnetzes verbunden, der zweite Anschluss 9 ist mit einem zweiten Leiter 13 dieses Hochspannungs-Gleichstromnetzes verbunden. Im eingeschalteten Zustand der Vorrichtung 1 ist der mechanische Schalter 7 geschlossen. In der Figur 1 ist der mechanische Schalter 7 zwar im geöffneten Zustand dargestellt, im Folgenden wird bei der Beschreibung jedoch vorausgesetzt, dass der mechanische Schalter (im Unterschied zu der Darstellung in Figur 1) geschlossen ist. Im eingeschalteten Zustand fließt der elektrische Gleichstrom I1 von dem ersten Leiter 11 über den ersten Anschluss 3, den geschlossenen mechanischen Schalter 7 des Betriebsstrompfads 5 und den zweiten Anschluss 9 zu dem zweiten Leiter 13. Im geschlossenen Zustand hat der mechanische Schalter 7 einen sehr geringen Durchgangswiderstand, demzufolge treten beim Stromfluss über den mechanischen Schalter 7 nur geringe elektrische Verluste auf. Daher ist die Vorrichtung 1 in der Lage, im eingeschalteten Zustand den elektrischen Strom mit nur geringen elektrischen Durchlassverlusten zu leiten.

Die Vorrichtung 1 weist weiterhin einen Abschaltstrompfad 15 auf, welcher parallel zu dem Betriebsstrompfad 5 geschaltet ist. Dieser Abschaltstrompfad 15 ist im Ausführungsbeispiel als eine elektrische Reihenschaltung von einem leistungselektronischen Schalter 17 und einer zweiten Wicklung 19 eines Transformators 21 realisiert. Eine erste Wicklung 23 des Transformators 21 ist mit einer Speiseeinheit 25 elektrisch verbunden. Der Transformator 21 und die Speiseeinheit 25 bilden eine Kommutierungseinrichtung.

Die erste Wicklung 23 des Transformators 21 ist die Primärwicklung, die zweite Wicklung 19 des Transformators 21 ist die Sekundärwicklung. Die erste Wicklung 23 und die zweite Wicklung 19 sind galvanisch getrennt, zwischen der ersten Wicklung 23 und der zweiten Wicklung 19 ist eine hochspannungsfeste elektrische Isolierung 27 angeordnet. Dadurch besteht eine galvanische Trennung zwischen der zweiten Wicklung 19 und der Speiseeinheit 25. Dadurch können die Speiseeinheit 25 und die zweite Wicklung 19 auf einem völlig anderen elektrischen Potenzial realisiert werden. Insbesondere kann das Potenzial der zweiten Wicklung 19 (wie auch das Potenzial des mechanischen Schalters 7, des leistungselektronischen Schalters 17, des ersten Anschlusses 3 und des zweiten Anschlusses 9) als Hochspannungspotenzial 29 ausgestaltet sein, während die erste Wicklung 23 und die Speiseeinheit 25 Niederspannungspotenzial 31 aufweisen. Dabei ist besonders vorteilhaft, dass die Energieversorgung der Speiseeinheit 25 auf Niederspannungspotenzial 31 erfolgen kann, wodurch eine teure und aufwändige Energieversorgung auf Hochspannungspotenzial 29 unnötig ist. Weiterhin ist vorteilhaft, dass auch die Ansteuerung von Elementen der Speiseeinheit mit Niederspannungspotenzial 31 erfolgen kann. Die Leistungselektronik der Speiseeinheit 25 kann dadurch ebenfalls auf Niederspannungspotenzial beziehungsweise Erdpotenzial realisiert werden. Es ist also nur ein geringer Isolationsaufwand für die Speiseeinheit 25 notwendig, da sich diese auf Niederspannungspotenzial beziehungsweise Erdpotenzial befindet.

Die Speiseeinheit 25 erzeugt eine elektrische Spannung, welche an die erste Wicklung 23 des Transformators 21 angelegt wird. Dadurch ist die Speiseeinheit in der Lage, die an der zweiten Wicklung 19 des Transformators in Folge der Induktion auftretende Spannung zu beeinflussen. Die Speiseeinheit 25 und der Transformator 21 dienen also dazu, in den Abschaltrompfad 15 eine Spannung einzubringen, welche als Kommutierungsspannung dient. Diese Kommutierungsspannung ist in Figur 1 mit einem Spannungspfeil Uk dargestellt. Der elektrische Stromkreis mit dem mechanischen Schalter 7, dem leistungselektronischen Schalter 17 und dem Transformator 21 bilden eine Kommutierungsschleife der Vorrichtung 1. Das Einbringen der Kommutierungsspannung Uk in den Abschaltstrompfad 15 ermöglicht eine aktive Kommutierung, d.h. das aktive Einleiten des Kommutierungsvorgangs mittels der Kommutierungsspannung Uk.

Im eingeschalteten Zustand der Vorrichtung 1 sind der mechanische Schalter 7 und der leistungselektronische Schalter 17 geschlossen (eingeschaltet). In diesem eingeschalteten Zustand fließt der Gleichstrom I1 nahezu vollständig durch den Betriebsstrompfad 5 über den mechanischen Schalter 7, weil der mechanische Schalter 7 einen wesentlich geringeren Durchlasswiderstand aufweist als der leistungselektronische Schalter 17. Wenn der Gleichstrom I1 mittels der Vorrichtung 1 abgeschaltet werden soll, dann ist dies bei einem hohen Gleichstrom I1 nicht allein dadurch möglich, dass der mechanische Schalter 7 geöffnet wird. Beim Abschalten eines hohen Stroms I1 allein mittels des mechanischen Schalters 7 würde nämlich ein Lichtbogen im mechanischen Schalter 7 entstehen, welcher diesen beschädigen oder zerstören könnte. Daher wird zum Abschalten der Gleichstrom I1 von dem Betriebsstrompfad 5 in den Abschaltstrompfad 15 umgelenkt/kommutiert; es findet eine Kommutierung des Stroms I1 von dem Betriebsstrompfad 5 in den Abschaltstrompfad 15 statt. Um diese Kommutierung durchzuführen, wird mittels der Speiseeinheit 25 eine elektrische Spannung an die erste Wicklung 23 des Transformators 21 angelegt.

Aufgrund dieser Spannung fließt ein Strom durch die erste Wicklung des Transformators. Aufgrund der Stromänderung in der ersten Wicklung 23 des Transformators wird in der zweiten Wicklung 19 die Kommutierungsspannung Uk induziert. Aufgrund der Kommutierungsspannung Uk fließt in der Kommutierungsschleife (d.h. in der durch den Betriebsstrompfad 5 und den Abschaltstrompfad 15 gebildeten Masche) ein Kommutierungsstrom Ik. Dieser Kommutierungsstrom Ik ist im Betriebsstrompfad dem abzuschaltenden Strom I1 entgegengesetzt gerichtet. Durch diesen entgegengesetzt gerichteten Kommutierungsstrom wird der Gleichstrom im Betriebsstrompfad 5 verringert.

Sobald eine Kenngröße des Gleichstroms I1 einen vorbestimmten Schwellenwert unterschreitet, wird der mechanische Schalter 7 geöffnet. Eine solche Kenngröße des Gleichstroms I1 kann beispielsweise der Augenblickswert i(t) des Stroms I1 sein, welcher im Betriebsstrompfad gemessen wird. Im Idealfall wird der mechanische Schalter 7 erst dann geöffnet, wenn der durch den mechanischen Schalter 7 fließende Gleichstrom I1 den Wert Null erreicht hat. In diesem Fall entsteht im mechanischen Schalter 7 überhaupt kein Lichtbogen. Der mechanische Schalter 7 kann aber auch bereits dann geöffnet werden, wenn der durch den mechanischen Schalter 7 fließende Gleichstrom I1 einen kleinen Wert angenommen hat (beispielsweise wenn der Gleichstrom I1 den Wert von 100A unterschreitet). In diesem Fall entsteht zwar beim Öffnen des mechanischen Schalters 7 ein Lichtbogen. Bei einer entsprechenden lichtbogenfesten Ausgestaltung des mechanischen Schalters 7 wird dieser jedoch durch diesen (schwachen) Lichtbogen nicht beschädigt. Wenn der Gleichstrom im Betriebsstrompfad 5 den Wert Null erreicht hat und ein etwaiger Lichtbogen beim mechanischen Schalter 7 erloschen ist, dann kann die Isolierstrecke des mechanischen Schalters 7 Spannung aufnehmen.

Wenn der durch den Betriebsstrompfad fließende Gleichstrom I1 durch den Kommutierungsstrom Ik immer kleiner wird, wird im Gegenzug der durch den Abschaltstrompfad 15 fließende Gleichstrom immer größer. Der Gleichstrom I1 kommutiert also vom Betriebsstrompfad 5 in den Abschaltstrompfad 15. Nachdem der Gleichstrom I1 (vollständig oder nahezu vollständig) in den Abschaltstrompfad 15 kommutiert ist, wird der leistungselektronische Schalter 17 geöffnet und damit der Gleichstrom I1 abgeschaltet. Der leistungselektronische Schalter 17 ist in der Lage, die bei dem Abschalten auftretende Schaltenergie aufzunehmen und in Wärmeenergie umzusetzen. Damit ist das Abschalten des Gleichstroms I1 beendet.

In Figur 2 ist die Vorrichtung 1 der Figur 1 mit weiteren Details dargestellt. Es ist zu erkennen, dass der leistungselektronische Schalter 17 mehrere in Reihe geschaltete Schaltmodule 210 aufweist, welchen jeweils ein Ableiter 213 parallel geschaltet ist. Der Ableiter kann beispielsweise als ein Metalloxid-Varistor ausgestaltet sein. Solche Metalloxid-Varistoren weisen eine besonders vorteilhafte Kennlinie auf. Der Ableiter dient zum Absorbieren bzw. Umsetzen der beim Abschalten auftretenden Schaltenergie. Außerdem dient der Ableiter 213 jeweils zum Schutz des Schaltmoduls 210 vor Überspannungsspitzen.

Der leistungselektronische Schalter 17 kann auch so realisiert sein, dass dieser nur ein Schaltmodul 210 mit einem parallel geschalteten Ableiter 213 aufweist. Dann ist dieses eine Schaltmodul derart spannungsfest ausgestaltet, dass dieses Schaltmodul die komplette an dem leistungselektronischen Schalter 17 anliegende Spannung aufnehmen kann. Wenn der leistungselektronische Schalter 17 jedoch - wie in Figur 2 dargestellt - mehrere in Reihe geschaltete Schaltmodule 210 aufweist, dann teilt sich die zu schaltende Spannung auf die einzelnen Schaltmodule auf, so dass diese Schaltmodule 210 jeweils nur eine geringere Spannungsfestigkeit aufnehmen müssen. Dadurch lassen sich preisgünstige Schaltmodule mit geringerer zulässiger Schaltspannung einsetzen.

Weiterhin ist in Figur 2 dargestellt, dass die Speiseeinheit 25 einen Umrichter 228 und einen Energiespeicher 230 aufweist. Der Energiespeicher 230 kann beispielsweise als ein Kondensator 230 ausgestaltet sein. Der Energiespeicher 230 speichert bei eingeschaltetem Zustand der Vorrichtung 1 die zum Kommutieren des Gleichstroms I1 benötigte elektrische Energie. Der Energiespeicher 230 kann beispielsweise von einem herkömmlichen Niederspannungsnetz, z.B. einem 380 Volt-Wechselstromnetz, mit elektrischer Energie versorgt werden. Wenn der Energiespeicher 230 aufgeladen ist, dann ermöglicht er ein energieautarkes Arbeiten der Vorrichtung 1 auch in dem Fall, dass das den Energiespeicher 230 versorgende Energieversorgungsnetz ausfallen sollte.

Der Umrichter 228 dient zur Speisung des Transformators 21. Als Umrichter 228 kann ein herkömmlicher, dem Fachmann bekannter Umrichter eingesetzt werden, beispielsweise ein in Brückenschaltung aufgebauter Umrichter. Die Schaltung des Umrichters 228 kann also unterschiedlich ausgeführt sein, es können hier zum Beispiel auch Standardumrichter verwendet werden, welche für Industrieantriebe für verschiedene Leistungen verfügbar sind.

Mittels des Umrichters 228 kann der durch die erste Wicklung 23 des Transformators 21 fließende Primärstrom in weiten Grenzen gesteuert werden. Dadurch ist es möglich, den Kommutierungsvorgang gezielt zu steuern.

Beispielsweise kann mittels des Umrichters 228 an die erste Wicklung 23 des Transformators 21 eine Gleichspannung angelegt werden. Daraufhin fließt kurzzeitig in der ersten Wicklung 23 (welche eine Induktivität darstellt) ein linear ansteigender Strom (di/dt=konstant). Aufgrund dieses linear ansteigenden Stroms in der ersten Wicklung 23 wird in der zweiten Wicklung 19 eine derartige Kommutierungsspannung induziert, dass der Kommutierungsstrom Ik (zumindest kurzzeitig) ebenfalls als linear ansteigender Strom ausgebildet ist. Mittels dieses Kommutierungsstroms Ik kann der Kommutierungsvorgang ausgeführt werden.

In einer anderen beispielhaften Variante kann mittels des Umrichters 228 an die erste Wicklung 23 des Transformators 21 eine Wechselspannung angelegt werden. Dadurch wird in der zweiten Wicklung 19 eine Wechselspannung induziert. Aufgrund dieser Wechselspannung fließt in der Kommutierungsschleife der Kommutierungsstrom Ik.

Es können aber mittels des Umrichters 228 auch andere Spannungssignale an die erste Wicklung 23 des Transformators angelegt werden. Wichtig ist lediglich, dass aufgrund der in der zweiten Wicklung 19 induzierten Kommutierungsspannung Uk in der Kommutierungsschleife ein Kommutierungsstrom Ik zu fließen beginnt, welcher entgegengesetzt zu dem durch den mechanischen Schalter 7 fließenden Gleichstrom I1 gerichtet ist.

Weiterhin ist in Figur 2 ein Stromsensor 233 dargestellt, welcher den durch den Betriebsstrompfad 5 fließenden Strom (und damit den durch den mechanischen Schalter 7 fließenden Strom) unter Bildung von Strom-Messwerten misst. Der Stromsensor 233 überträgt diese Strom-Messwerte an eine Steuerung 235, welche die Strom-Messwerte auswertet. Sobald die Steuerung 235 erkennt, dass eine Kenngröße des durch den Betriebsstrompfad 5 fließenden Stroms I1 einen vorbestimmten Schwellenwert unterschreitet, gibt sie ein Öffnungs-Kommando an den mechanischen Schalter 7. Später (wenn der mechanische Schalter 7 geöffnet ist) gibt die Steuerung 235 zusätzlich ein Öffnungs-Kommando an den leistungselektronischen Schalter 17. Weiterhin kann die Steuerung 235 auch den Umrichter 228 ansteuern, so dass dieser zum Einleiten des Kommutierungsvorgangs eine entsprechende Spannung an die erste Wicklung 23 des Transformators 21 ausgibt. Die Steuerung 235 steuert also den gesamten Abschaltvorgang des Gleichstroms I1.

Es ist hierbei vorteilhaft, dass aufgrund der galvanischen Trennung / Potenzialtrennung des Transformators auch die Ansteuerung des leistungselektronischen Umrichters 228 mit Niederspannungspotenzial erfolgen kann und nicht mit Hochspannungspotenzial erfolgen muss. Es fallen also nur geringe Aufwände für elektrische Isolationen, Kühlung und Kommunikation mit dem Umrichter 228 an. Dadurch ergibt sich eine einfache und kostengünstige Realisierung der Vorrichtung 1. Weiterhin wird vorteilhaft mittels des Transformators eine galvanische Trennung zwischen dem Energiespeicher 230 und der Kommutierungsschleife 7, 17, 19 erreicht. Dadurch kann der Energiespeicher 230 sehr einfach und mit geringem Aufwand mit elektrischer Energie versorgt/aufgeladen werden.

In Figur 3 ist beispielhaft dargestellt, wie ein Schaltmodul 210 aufgebaut sein kann. Figur 3 zeigt ein sehr einfach aufgebautes Schaltmodul 210, welches lediglich aus einem Schaltelement 311 und einer antiparallel geschalteten Freilaufdiode 312 besteht. Als Schaltelement 311 können zum Beispiel ein- und ausschaltbare Leistungshalbleiterschalter 311 eingesetzt werden. Als Schaltelement 311 können dabei verschiedenste Leistungshalbleiterbauelemente eingesetzt werden, beispielsweise ein Leistungstransistor, ein IGBT (insulated-gate bipolar transistor) oder ein GTO (gate turnoff thyristor).

In Figur 4 ist ein Ausführungsbeispiel des leistungselektronischen Schalters 17 dargestellt. Der leistungselektronische Schalter 17 weist mehrere Schaltmodule 210 auf, die gleichartig zu dem in der Figur 2 dargestellten Schaltmodul aufgebaut sind. Die Anzahl der Schaltmodule ist variabel und kann entsprechend der Höhe der an dem Schalter 17 anliegenden elektrischen Spannung gewählt werden. Die Schaltmodule 210 sind seriell geschaltet (Reihenschaltung der Schaltmodule 210), wobei alle Schaltmodule die gleiche Polarität/Polung aufweisen. Zu jedem Schaltmodul 210 ist ein Ableiter 213 parallel geschaltet. Mittels dieses leistungselektronischen Schalters 17 kann ein in eine Richtung fließender Gleichstrom abgeschaltet werden.

In Figur 5 ist ein weiteres Ausführungsbeispiel eines leistungselektronischen Schalters 17 dargestellt. Dieser leistungselektronische Schalter 17 weist mehrere Schaltmodule 210 auf, die gleichartig zu den in der Figur 2 dargestellten Schaltmodulen aufgebaut sind. Diese Schaltmodule 210 sind antiseriell geschaltet. Bei dieser Antiseriell-Schaltung der Schaltmodule 210 wechselt die Polarität/Polung der Schaltmodule, z.B. weisen benachbarte Schaltmodule unterschiedliche Polaritäten auf. Mit anderen Worten weisen die Schaltmodule 210 des leistungselektronischen Schalters 17 entgegengesetzte Polaritäten/Polungen auf. Dadurch können mittels dieses leistungselektronischen Schalters 17 in beide Richtungen fließende Gleichströme abgeschaltet werden. Wie bei dem leistungselektronischen Schalter der Figur 4 ist jedem Schaltmodul 210 ein Ableiter 213 parallel geschaltet.

Bei Verwendung des leistungselektronischen Schalters 17 gemäß der Figur 5 können mit der Vorrichtung 1 in beide Richtungen fließende Gleichströme abgeschaltet werden. Es können also Gleichströme abgeschaltet werden, welche wie der Gleichstrom I1 der Figur 1 fließen und es können Gleichströme abgeschaltet werden, welche in entgegengesetzter Richtung fließen. Dabei kann der Umrichter 228 so ausgestaltet sein, dass er die Spannung an die erste Wicklung 23 in beliebiger Polarität anlegen kann (beispielsweise durch eine bipolare Ausführung des Umrichters 228).

In Figur 6 ist ein Ausführungsbeispiel eines Schaltmoduls 210' dargestellt, welches bei der in Figur 2 gezeigten Vorrichtung ein Schaltmodul 210 samt parallel geschaltetem Ableiter 213 ersetzen kann. Bei dem Schaltmodul 210' der Figur 6 handelt es sich um ein als solches bekanntes sogenanntes Bremsstellermodul, bei dem elektrische Energie mittels eines ohmschen Widerstands 610 in Wärmeenergie umgesetzt werden kann. Wenn der mechanische Schalter 7 geöffnet ist und in der Lage ist, Spannung aufzunehmen, dann fließt der kommutierte Gleichstrom durch Anschlüsse 616 und 617 in das Schaltmodul 210'. Zunächst fließt dieser Gleichstrom über ein unmittelbar mit den Anschlüssen 616 und 617 verbundene Schaltelement 620. Wenn dieses Schaltelement 620 abgeschaltet wird, dann fließt der Gleichstrom über eine Diode 622 in einen Kondensator 625 und lädt diesen Kondensator 625 auf. Wenn die Kondensatorspannung einen vorgegebenen Wert überschreitet, dann wird ein Schaltelement 630 in dem rechten Schaltungszweig eingeschaltet, wodurch sich der Kondensator über den Widerstand 610 entlädt; die elektrische Energie wird in dem Wiederstand 610 in Wärme umgesetzt. Durch das Entladen des Kondensators sinkt die Kondensatorspannung. Bei Unterschreiten eines vorgegebenen unteren Spannungswertes der Kondensatorspannung wird das Schaltelement 630 abgeschaltet und der Kondensator 625 lädt sich wieder auf. Dies wird fortgesetzt, bis der kommutierte Gleichstrom abgeschaltet ist.

Der beschriebene Gleichstrom-Schalter 1 beziehungsweise Gleichstrom-Leistungsschalter 1 kann mit Vorteil in Hochspannungs-Gleichstrom-Übertragungsnetzen (HGÜ-Netzen) eingesetzt werden, um Betriebsströme oder Fehlerströme abschalten zu können. Er kann auch als ein Hochspannungs-Gleichstrom-Leistungsschalter 1 bezeichnet werden. Aufgrund der Verwendung des mechanischen Schalters 7 und des leistungselektronischen Schalters 17 werden im eingeschalteten Zustand geringe Durchlassverluste erreicht; der leistungselektronische Schalter 17 ermöglicht kurze Reaktionszeiten und eine schnelle Abschaltfähigkeit für Gleichströme. Mittels der Kommutierungseinrichtung, die einen Transformator aufweist, können große Potenzialdifferenzen zwischen dem Abschaltstrompfad und der Speiseeinheit realisiert werden. Dadurch wird insbesondere die Energieversorgung der Speiseeinheit und/oder die Ansteuerung der Speiseeinheit vereinfacht.

Es wurde eine Vorrichtung zum Schalten eines Gleichstroms sowie ein Verfahren zum Schalten eines Gleichstroms beschrieben, mit denen sicher und kostengünstig insbesondere große Gleichströme auf Hochspannungspotenzial abgeschaltet werden können.

## Patentansprüche

1. Vorrichtung (1) zum Schalten eines Gleichstroms mit
- einem Betriebsstrompfad (5), der einen mechanischen Schalter (7) aufweist,
- einem zu dem Betriebsstrompfad (5) parallelgeschalteten Abschaltstrompfad (15), der einen leistungselektronischen Schalter (17) aufweist, und
- einer Kommutierungseinrichtung, die ein Kommutieren des Gleichstroms von dem Betriebsstrompfad (5) in den Abschaltstrompfad (15) ermöglicht,
**dadurch gekennzeichnet, dass**
- die Kommutierungseinrichtung einen Transformator (21) aufweist.

2. Vorrichtung nach Anspruch 1,
**dadurch gekennzeichnet, dass**
- der Transformator (21) eine erste Wicklung (23) und eine zweite Wicklung (19) aufweist, welche galvanisch getrennt sind.

3. Vorrichtung nach Anspruch 1 oder 2,
**dadurch gekennzeichnet, dass**
- zwischen der ersten Wicklung (23) und der zweiten Wicklung (19) des Transformators (21) eine hochspannungsfeste elektrische Isolierung (27) angeordnet ist.

4. Vorrichtung nach Anspruch 2 oder 3,
**dadurch gekennzeichnet, dass**
- der Abschaltstrompfad (15) eine Reihenschaltung von der zweiten Wicklung (19) des Transformators (21) und dem leistungselektronischen Schalter (17) aufweist.

5. Vorrichtung nach einem der Ansprüche 2 bis 4,
**dadurch gekennzeichnet, dass**
- die erste Wicklung (23) des Transformators (21) mit einer Speiseeinheit (25) verbunden ist, mittels der die an der zweiten Wicklung (19) des Transformators (21) auftretende Spannung beeinflusst werden kann.

6. Vorrichtung nach Anspruch 5,
**dadurch gekennzeichnet, dass**
- die Speiseeinheit (25) einen Umrichter (228) aufweist.

7. Vorrichtung nach Anspruch 5 oder 6,
**dadurch gekennzeichnet, dass**
- die Speiseeinheit (25) einen Energiespeicher (230), insbesondere einen Kondensator (230), aufweist.

8. Vorrichtung nach Anspruch 7,
**dadurch gekennzeichnet, dass**
- der Energiespeicher (230) zum Speichern der für das Kommutieren notwendigen elektrischen Energie eingerichtet ist.

9. Vorrichtung nach einem der vorhergehenden Ansprüche,
**dadurch gekennzeichnet, dass**
- der leistungselektronische Schalter (17) zum Leiten des Gleichstroms in beide Richtungen und zum Abschalten eines solchen Gleichstroms ausgebildet ist.

10. Vorrichtung nach Anspruch 9,
**dadurch gekennzeichnet, dass**
- der leistungselektronische Schalter eine Antiseriell-Schaltung von mehreren Schaltmodulen aufweist, wobei jedes Schaltmodul ein Schaltelement und eine antiparallel geschaltete Diode aufweist.

11. Vorrichtung nach einem der Ansprüche 5 bis 10,
**dadurch gekennzeichnet, dass**
- der Betriebsstrompfad (5) und der Abschaltstrompfad (15) Hochspannungspotential (29) aufweisen, und
- die erste Wicklung (23) des Transformators (21) und die Speiseeinheit (25) Niederspannungspotential (31) aufweisen, insbesondere mit Erdpotential verbunden sind.

12. Verfahren zum Abschalten eines Gleichstroms bei einer Vorrichtung mit
- einem Betriebsstrompfad (5), der einen mechanischen Schalter (7) aufweist,
- einem zu dem Betriebsstrompfad (5) parallelgeschalteten Abschaltstrompfad (15), der einen leistungselektronischen Schalter (17) aufweist, und
- einer Kommutierungseinrichtung, die ein Kommutieren des Gleichstroms von dem Betriebsstrompfad (5) in den Abschaltstrompfad (15) ermöglicht und die einen Transformator (21) aufweist, wobei bei dem Verfahren
- der Gleichstrom zunächst durch den Betriebsstrompfad (5) fließt, wobei der mechanische Schalter (7) geschlossen ist,
- mittels des Transformators (21) in den Abschaltstrompfad (15) eine Kommutierungsspannung (UK) eingebracht wird,
- aufgrund der Kommutierungsspannung (UK) ein durch den Abschaltstrompfad (15) und den Betriebsstrompfad (5) fließender Kommutierungsstrom (IK) erzeugt wird, wobei der Kommutierungsstrom (IK) im Betriebsstrompfad entgegengesetzt zu dem Gleichstrom gerichtet ist,
- aufgrund des Kommutierungsstroms (IK) der durch den Betriebsstrompfad fließende Strom verkleinert wird, und
- daraufhin der mechanische Schalter (7) geöffnet wird.

13. Verfahren nach Anspruch 12,
**dadurch gekennzeichnet, dass**
- der mechanische Schalter (7) erst dann geöffnet wird, wenn eine Kenngröße des durch den Betriebsstrompfad fließenden Stroms einen vorbestimmten Schwellwert unterschreitet.

14. Verfahren nach Anspruch 12 oder 13,
**dadurch gekennzeichnet, dass**
- nachdem der mechanische Schalter (7) geöffnet ist, der durch den Abschaltstrompfad fließende Strom mittels des leistungselektronischen Schalters (17) abgeschaltet wird.

15. Verfahren nach einem der Ansprüche 12 bis 14,
**dadurch gekennzeichnet, dass**
- der Betriebsstrompfad (5) und der Abschaltstrompfad (15) auf Hochspannungspotential (29) betrieben werden, und
- die erste Wicklung (23) des Transformators (21) und die Speiseeinheit (25) auf Niederspannungspotential (31) betrieben werden, insbesondere mit Erdpotential verbunden sind.

## Claims

1. Device (1) for switching a direct current with
- an operating current path (5) that comprises a mechanical switch (7),
- a switch-off current path (15) that comprises a power electronic switch (17), the switch-off current path connected in parallel with the operating current path (5), and
- a commutation device which enables commutation of the direct current from the operating current path (5) into the switch-off current path (15),
**characterized in that**
- the commutation device comprises a transformer (21).

2. Device according to Claim 1,
**characterized in that**
- the transformer (21) comprises a first winding (23) and a second winding (19) which are electrically isolated.

3. Device according to Claim 1 or 2,
**characterized in that**
- an electrical isolation (27) resistant to high voltages is arranged between the first winding (23) and the second winding (19) of the transformer (21).

4. Device according to Claim 2 or 3,
**characterized in that**
- the switch-off current path (15) comprises a series circuit of the second winding (19) of the transformer (21) and the power electronic switch (17).

5. Device according to one of Claims 2 to 4,
**characterized in that**
- the first winding (23) of the transformer (21) is connected to a feed unit (25), by means of which the voltage occurring at the second winding (19) of the transformer (21) can be influenced.

6. Device according to Claim 5,
**characterized in that**
- the feed unit (25) comprises a converter (228).

7. Device according to Claim 5 or 6,
**characterized in that**
- the feed unit (25) comprises an energy store (230), in particular a capacitor (230).

8. Device according to Claim 7,
**characterized in that**
- the energy store (230) is designed for storing the electrical energy necessary for the commutation.

9. Device according to one of the previous claims,
**characterized in that**
- the power electronic switch (17) is constructed to carry the direct current in both directions and to switch off such a direct current.

10. Device according to Claim 9,
**characterized in that**
- the power electronic switch comprises an anti-serial circuit of a plurality of switching modules, wherein each switching module comprises a switching element with a diode connected anti-parallel.

11. Device according to one of Claims 5 to 10,
**characterized in that**
- the operating current path (5) and the switch-off current path (15) are at a high voltage potential (29), and
- the first winding (23) of the transformer (21) and the feed unit (25) are at a low voltage potential (31), in particular are connected to ground potential.

12. Method for switching off a direct current in a device with
- an operating current path (5) that comprises a mechanical switch (7),
- a switch-off current path (15) that comprises a power electronic switch (17), the switch-off current path connected in parallel with the operating current path (5), and
- a commutation device which enables commutation of the direct current from the operating current path (5) into the switch-off current path (15) and which comprises a transformer (21), wherein in the method
- the direct current flows first through the operating current path (5), the mechanical switch (7) being closed,
- a commutation voltage (UK) is inserted by means of the transformer (21) into the switch-off current path (15),
- a commutation current (IK) flowing through the switch-off current path (15) and the operating current path (5) is generated as a result of the commutation voltage (UK), wherein the commutation current (IK) in the operating current path has the opposite direction to the direct current,
- the current flowing through the operating current path is reduced as a result of the commutation current (IK), and
- the mechanical switch (7) is thereupon opened.

13. Method according to Claim 12,
**characterized in that**
- the mechanical switch (7) is not opened until a characteristic magnitude of the current flowing through the operating current path falls below a predetermined threshold value.

14. Method according to Claim 12 or 13,
**characterized in that**
- after the mechanical switch (7) has opened, the current flowing through the switch-off current path is switched off by means of the power electronic switch (17).

15. Method according to one of Claims 12 to 14,
**characterized in that**
- the operating current path (5) and the switch-off current path (15) are operated at a high voltage potential (29), and
- the first winding (23) of the transformer (21) and the feed unit (25) are operated at a low voltage potential (31), in particular being connected to ground potential.

## Revendications

1. Dispositif (1) de commutation d'un courant continu, comprenant
- un trajet (5) de courant de service, qui a un interrupteur (7) mécanique,
- un trajet (15) de courant d'interruption, qui est monté en parallèle au trajet (5) de courant de service et qui a un interrupteur (17) électronique de puissance et
- un dispositif de commutation, qui rend possible une commutation du courant continu, du trajet (5) de courant de service au trajet (15) de courant d'interruption, **caractérisé en ce que**
- le dispositif de commutation comporte un transformateur (21).

2. Dispositif suivant la revendication 1,
**caractérisé en ce que**
- le transformateur (21) a un premier enroulement (23) et un deuxième enroulement (19), qui sont séparés galvaniquement.

3. Dispositif suivant la revendication 1 ou 2,
**caractérisé en ce que**
- un isolant (27) électrique résistant à la haute tension est disposé entre le premier enroulement (23) et le deuxième enroulement (19) du transformateur (21).

4. Dispositif suivant la revendication 2 ou 3,
**caractérisé en ce que**
- le trajet (15) de courant d'interruption comporte un circuit série du deuxième enroulement (19) du transformateur (21) et de l'interrupteur (17) électronique de puissance.

5. Dispositif suivant l'une des revendications 2 à 4, **caractérisé en ce que**
- le premier enroulement (23) du transformateur (21) est relié à une unité (25) d'alimentation, au moyen de laquelle la tension se produisant, appliquée au deuxième enroulement (19) du transformateur (21), peut être influencée.

6. Dispositif suivant la revendication 5,
**caractérisé en ce que**
l'unité (25) d'alimentation comporte un convertisseur (228).

7. Dispositif suivant la revendication 5 ou 6,
**caractérisé en ce que**
- l'unité (25) d'alimentation comporte un accumulateur (230) d'énergie, notamment un condensateur (230).

8. Dispositif suivant la revendication 7,
**caractérisé en ce que**
- l'accumulateur (230) d'énergie est conçu pour accumuler l'énergie électrique nécessaire à la commutation.

9. Dispositif suivant l'une des revendications précédentes, **caractérisé en ce que**
- l'interrupteur (17) électronique de puissance est constitué pour conduire le courant continu dans les deux sens et pour interrompre un courant continu de ce genre.

10. Dispositif suivant la revendication 9,
**caractérisé en ce que**
- l'interrupteur électronique de puissance comporte un circuit anti-série de plusieurs modules de commutation, chaque module de commutation comportant un élément de commutation et une diode montée de manière anti-parallèle.

11. Dispositif suivant l'une des revendications 5 à 10,
**caractérisé en ce que**
- le trajet (5) de courant de service et le trajet (15) de courant d'interruption ont un potentiel (29) de haute tension et
- le premier enroulement (23) du transformateur (21) et l'unité (25) d'alimentation ont un potentiel (31) de basse tension, en étant notamment reliés au potentiel de terre.

12. Procédé d'interruption d'un courant continu dans un dispositif comprenant
- un trajet (5) de courant de service, qui a un interrupteur (7) mécanique,
- un trajet (15) de courant d'interruption, qui est monté en parallèle au trajet (5) de courant de service et qui a un interrupteur (17) électronique de puissance et
- un dispositif de commutation, qui rend possible une commutation du courant continu, du trajet (5) de courant de service au trajet (15) de courant d'interruption et qui comporte un transformateur (21), dans lequel dans le procédé
- le courant continu passe d'abord par le trajet (5) de courant de service, l'interrupteur (7) mécanique étant fermé,
- au moyen du transformateur (21), on applique au trajet (15) de courant d'interruption une tension (UK) de commutation,
- en raison de la tension (UK) de commutation, on produit un courant (IK) de commutation, passant par le trajet (15) de courant d'interruption et par le trajet (5) de courant de service, le courant (IK) de commutation étant dans le trajet de courant de service de sens opposé au courant continu,
- en raison du courant (IK) de commutation, on diminue le courant passant dans le trajet de courant de service, et
- on ouvre ensuite l'interrupteur (7) mécanique.

13. Procédé suivant la revendication 12,
**caractérisé en ce que**
- on n'ouvre l'interrupteur (7) mécanique que lorsqu'une grandeur caractéristique du courant passant par le trajet de courant de service devient inférieure à une valeur de seuil définie à l'avance.

14. Procédé suivant la revendication 12 ou 13,
**caractérisé en ce que**
- après avoir ouvert l'interrupteur (7) mécanique, on interrompt le courant passant par le trajet de courant d'interruption, au moyen de l'interrupteur (17) électronique de puissance.

15. Procédé suivant l'une des revendications 12 à 14,
**caractérisé en ce que**
- on fait fonctionner le trajet (5) de courant de service et le trajet (15) de courant d'interruption à un potentiel (29) de haute tension et
- on fait fonctionner le premier enroulement (23) du transformateur (21) et l'unité (25) d'alimentation à un potentiel (31) de basse tension, en les reliant notamment au potentiel de terre.
